# EUROPÄISCHE PATENTSCHRIFT

(11) **EP 1 985 576 B1**
(45) Veröffentlichungstag und Bekanntmachung des Hinweises auf die Patenterteilung: **26.08.2015**
(21) Anmeldenummer: 08002794.9
(22) Anmeldetag: 15.02.2008
(51) Int. Cl.: B66F 9/075, B66F 17/00

(54) **Verfahren und Vorrichtung zur Kippvermeidung eines Gegengewichtsstaplers**
Method and device for preventing a counterweight forklift tipping over
Procédé et dispositif destinés à empêcher le basculement d'un dispositif d'empilage à contrepoids

(30) Priorität: 25.04.2007 DE 102007019506
(43) Veröffentlichungstag der Anmeldung: 29.10.2008
(73) Patentinhaber: Jungheinrich Aktiengesellschaft, 22047 Hamburg (DE)
(72) Erfinder: Grothkopp, Hartwig, 22523 Hamburg (DE); Kummer, Jürgen, 22393 Hamburg (DE); Mänken, Frank, 24558 Henstedt-Ulzburg (DE); Rogg, Andreas, 23554 Lübeck (DE)
(74) Vertreter: Hauck Patentanwaltspartnerschaft mbB

(56) Entgegenhaltungen:
- EP-A2- 0 343 839
- DE-A1- 19 830 190
- DE-A1-102005 012 004
- FR-A1- 2 370 679

## Beschreibung

Die Erfindung bezieht sich auf ein Verfahren zur Kippvermeidung eines Gegengewichtsstaplers mit einem Verbrennungsmotor als Antriebsmaschine nach dem Patentanspruch 1.

Gegengewichtsstapler weisen eine vordere Antriebsachse auf mit zwei angetriebenen Rädern. Die hintere Achse ist die Lenkachse und weist mindestens ein gelenktes Rad auf. Insbesondere bei Kurvenfahrten besteht die Gefahr eines Umkippens des Fahrzeugs, vor allen Dingen, wenn eine Last aufgenommen ist und diese eine gewisse Höhe aufweist, wodurch das Kippmoment verstärkt wird. Es sind verschiedene Vorrichtungen und Verfahren zur Kippvermeidung von Straßenfahrzeugen oder auch Flurförderzeugen bekannt geworden. In DE 29 09 667 C3 wird eine Vorrichtung für eine Kippvermeidung für einen Elektro-Gegengewichtsstapler mit Zweiradfrontantrieb beschrieben. Der Lenkwinkel bestimmt das Maß der zulässigen Fahrgeschwindigkeit. Daraus werden die maximalen Vorgaben der beiden Antriebsdrehzahlregler begrenzt. Eine Überschreitung führt zu einer deutlichen generatorischen Abbremsung.

In DE 100 35 180 B4 werden der Lenkwinkel bzw. Lenkradwinkel und die Fahrgeschwindigkeit gemessen und so in die Verteilung der Antriebsleistung eingegriffen, daß die Drehrate (Winkelgeschwindigkeit um die Hubachse) des Fahrzeugs reduziert wird.

In DE 200 23 781 U1 werden Lenkwinkel bzw. Lenkradwinkel und Fahrgeschwindigkeit gemessen und eine Kupplung betätigt, wenn ein kritischer Wert überschritten wird. Durch die Betätigung wird die Antriebsleistung reduziert, aber nicht gebremst. Dies reicht für schnelle Lenkmanöver nicht aus. In DE 10 2004 028 053 A1 wird die Kippgefahr bei einem Fahrzeug reduziert, indem die Neigung des Fahrzeugaufbaus verändert wird. Ein sogenanntes aktives Fahrwerk ist jedoch verhältnismäßig aufwendig. Eine Solches Verfahren ist in DE 102005012004 A1 offenbart.

In DE 10 2004 046 890 A1, DE 10 2005 015 673 A1, DE 10 2004 035 888 A1 oder DE 199 18 597 A1 wird bei Kippgefahr ein Lenkeingriff vorgenommen. Die Sicherheitsbetrachtungen und der technische Aufwand zur Kippvermeidung sind aufwendig.

In EP 1 475 297 A1 wird eine Sicherheitsfunktion beschrieben, die aktiv wird, wenn der Fahrer das Fahrzeug verlassen hat. In DE 199 19 655 A1 ist eine Kippsicherung beschrieben, die den Verlauf der Radlasten auswertet.

In Fig. 5 sind die Verhältnisse bei einem Vierrad-Gegengewichtsstapler dargestellt. Die Lenkachse ist pendelnd in P aufgehängt. Der Radstand ist y und die Spurweite b. Der Schwerpunkt S liegt auf der Fahrzeuglängsachse in der Höhe h und in einem Abstand y_{F} von der Antriebsachse entfernt. Die Fahrgeschwindigkeit v wird definiert als die Geschwindigkeit des Antriebsachsmittelpunktes M. Die gelenkten Räder der Hinterachse sind so eingeschlagen, daß sich das Fahrzeug um einen Punkt R dreht. Er liegt im Abstand r vom Antriebsachsenmittelpunkt M. Bei einem seitlichen Kippen kippt der Stapler zunächst über eine Kippkante, die durch eine Verbindungslinie zwischen Vorderrad L und Pendelpunkt P gebildet ist. Bei noch stärkerer Kurvenfahrt bildet sich durch den Pendelachsanschlag eine andere Kippkante, die hier außer Acht gelassen werden soll. Der Stapler fängt an zu kippen, wenn das Drehmoment um die Kippachse, hervorgerufen durch die Querbeschleunigung a, größer ist als das Drehmoment, das durch die Gewichtskraft mg erzeugt wird, der Gleichgewichtszustand $mgd = mah cos ε$ also zu Gunsten der rechten Seite der Formel überschritten wird. Auf der linken Seite ist der durch die Gewichtskraft gebildete Term mit der Fahrzeugmasse und der Erdbeschleunigung. Auf der rechten Seite ist der durch die Querbeschleunigung a, durch Schwerpunkthöhe h und durch cos ε auf die Kippkante projizierte Term.

Mit folgenden Zwischengrößen läßt sich das Drehmomentgleichgewicht aufstellen: $tanα = \frac{b}{2 ⁢ y}$ $tanβ = \frac{{Y}_{F}}{r}$ $tanγ = \frac{y}{r}$ $d = {y}_{F} ⁢ sinα$ $ρ = \frac{r}{cosβ}$ ${v}_{s} = \frac{ρ}{r} ⁢ v$ $a = \frac{{v}_{s}^{2}}{ρ}$ $ε = β - α$ $mgd = mah cos ε$

Die bei Elektro-Gegengewichtsstaplern bekannte Kippvermeidung, bei der die Fahrgeschwindigkeit so begrenzt wird, daß bei dem gemessenen Lenkwinkel die Querbeschleunigung unter einem vorgegebenen Wert bleibt, ist nicht ohne weiteres auf Gegengewichtsstapler mit einem Verbrennungsmotor mit einem hydrodynamischen Drehmomentwandler anwendbar. Bei derartigen Fahrzeugen bedient der Fahrer die Fahrfunktion entweder über ein Bowdenzug oder eine elektronische Steuerung. Es fehlt eine Aktorik, die die Leistungsabgabe des Verbrennungsmotors begrenzt, um damit auch die Fahrgeschwindigkeit zu begrenzen. Der Drehmomentwandler hat eine Freilauffunktion, so daß kein wesentliches Bremsmoment über den Verbrennungsmotor aufgebracht werden kann.

Ein weiteres Problem ist die Wahl einer geeigneten Sensorik zur Bestimmung der zulässigen Fahrgeschwindigkeit. Bei geregelten elektromotorischen Antrieben, wie sie derzeit eingesetzt werden, ist ein Drehzahlsensor bereits vorhanden. Über die Getriebeübersetzung und den Radradius des Antriebsrades läßt sich die Fahrgeschwindigkeit ermitteln. Bei einem Drehmomentwandler ist der Zusammenhang zwischen Motordrehzahl und Fahrgeschwindigkeit stark lastabhängig. Bei älteren Fahrzeugen fehlt ein Drehzahlsensor.

Der Erfindung liegt die Aufgabe zugrunde, ein Verfahren und eine Vorrichtung zur Kippvermeidung eines Gegengewichtsstaplers mit einem Verbrennungsmotor anzugeben, das mit einfachen Mitteln wirksam einsetzbar ist.

Diese Aufgabe wird durch die Merkmale der Patentansprüche 1, 2 und 10 gelöst.

In einer Steuervorrichtung wird eine Kennlinie für eine Kippvermeidung als Funktion der Fahrgeschwindigkeit vom Lenkwinkel gespeichert. Wird die oben zuletzt erwähnte Formel nach der Geschwindigkeit v aufgelöst und in Abhängigkeit des Lenkwinkels γ dargestellt, erhält man eine Kurve v(γ) als Kippgrenze. Diese ist in Fig. 6 in einem Diagramm dargestellt. Die in der Steuervorrichtung abgelegte Kennlinie, die unterhalb der Kippgrenze eingezeichnet ist, liegt naturgemäß unterhalb der Kippgrenze und beinhaltet ggf. dynamische Reserven.

Bei Fahrt des Gegengewichtsstaplers werden die Fahrgeschwindigkeit und der Lenkwinkel gemessen bzw. bestimmt und daraus die zulässige Fahrgeschwindigkeit bestimmt, und zwar aus der erwähnten Kennlinie. Überschreitet die gemessene oder bestimmte Fahrgeschwindigkeit bzw. die bestimmte Drehzahl den zulässigen Wert, erfolgen zwei Maßnahmen. Zum einen wird die Leistung des Verbrennungsmotors reduziert. Dies geschieht durch Begrenzung des Sollwerts und/oder durch Schaltung eines Lastschaltgetriebes in die Neutralstellung. Es versteht sich, daß die letztere Maßnahme nur erfolgen kann, wenn im Antriebsstrang ein Lastschaltgetriebe angeordnet ist. Zum anderen erfolgt eine Abbremsung, wobei die Bremskraft erzeugt wird durch Ansteuerung einer Betriebsbremse und/oder Ansteuerung eines Gegenmomenterzeugers im Antriebsstrang und/oder durch Zuschalten des Rückwärtsganges in einem Lastschaltgetriebe. Ein Gegenmomenterzeuger kann z.B. eine vom Antriebsstrang angetriebene Hydraulikpumpe sein, die auf einen hydraulischen Widerstand arbeitet.

Eine alternative Lösung der erfindungsgemäßen Aufgabe besteht darin, in einer Steuervorrichtung abhängig vom Lenkwinkel Maximalwerte für die Querbeschleunigung das Fahrzeug zu speichern. Während der Fahrt wird die Querbeschleunigung gemessen. In der Steuervorrichtung wird die Querbeschleunigung mit dem jeweiligen Maximalwert verglichen. Überschreitet die bestimmte Querbeschleunigung den Maximalwert, werden die gleichen Maßnahmen in Gang gesetzt, wie sie in Verbindung mit Anspruch 1 erläutert worden sind.

Die Erfindung sorgt mit einfachen Maßnahmen dafür, daß es bei Kurvenfahrten von Gegengewichtsstaplern nicht zu einer Kippgefahr kommt. Es versteht sich, daß die mit dem erfindungsgemäßen Verfahren vorgeschriebenen Verfahrensschritte ständig wiederholt werden, um wechselnden Fahrbedingungen zu begegnen.

Um die Kippgefährdung zu ermitteln, ist der Lenkwinkel zu messen sowie die Fahrgeschwindigkeit. Der Lenkwinkel kann z.B. mit Hilfe eines Lenkwinkelsensors gemessen werden. Die Fahrgeschwindigkeit kann z.B. über die Abtriebsdrehzahl des Getriebes und den Durchmesser der angetriebenen Räder ermittelt werden. Die Messung der Fahrgeschwindigkeit ist auch denkbar über Messung der Motordrehzahl und der Motorbelastung. Das Maß für das Drehmoment kann z.B. durch bekannte Verfahren ermittelt werden, wie Messung der Drückung oder Einspritzmenge. Über die Kennlinie des Wandlers kann die Fahrgeschwindigkeit abgeschätzt werden. Bei elektronisch geregelten Motoren liegen beide Informationen häufig vor.

Zur Messung der Fahrgeschwindigkeit kann die Drehzahl beider Antriebsräder gemessen werden. Aus dem Mittelwert und dem Radradius wird die Fahrgeschwindigkeit bestimmt. Aus dem Drehzahlverhältnis kann der Lenkwinkel bestimmt und damit auf den Lenkwinkelsensor verzichtet werden.

Es ist weiter oben bereits erwähnt, daß die Leistungsreduzierung des Verbrennungsmotors auf unterschiedliche Art und Weise erfolgen kann. Liegt ein elektronisch geregelter Verbrennungsmotor vor, kann über diesen der Sollwert verringert werden. Wird ein Lastschaltgetriebe in die Neutralstellung gestellt, führt das ebenfalls zu einer Reduzierung der Leistung. Falls der Sollwertgeber für den Verbrennungsmotor mechanisch auf ein Stellglied des Verbrennungsmotors arbeitet, kann eine mechanische Begrenzung vorgenommen werden, indem z.B. das Zugseil zwischen Gaspedal und Stellglied verlängert wird. Eine vergleichbare Möglichkeit ergibt sich z.B. durch eine Verlängerung des Gestänges zwischen Gaspedal und Stellglied des Verbrennungsmotors.

Gegengewichtsstapler haben naturgemäß eine Betriebsbremse. Diese kann von der erfindungsgemäßen Steuervorrichtung angesteuert werden, wenn eine Kippgefährdung besteht. Eine alternative oder zusätzliche Möglichkeit ist ein dosiertes Zuschalten des Rückwärtsgangs bei Vorhandensein des Lastschaltgetriebes im Antriebsstrang. Schließlich kann auch eine Hydraulikpumpe vom Antriebsstrang angetrieben sein, die auf einen steuerbaren hydraulischen Widerstand arbeitet, beispielsweise eine steuerbare Drossel, um ein Gegenmoment zu erzeugen, was zu einer Abbremsung des Antriebsmoments führt.

Im Kippgefährdungsfall kann das eingesetzte Bremsmittel eine voreingestellte Bremskraft erzeugen. Es versteht sich, daß die Bremskraft auch unterschiedlich hoch gewählt werden kann je nach Ausmaß der Gefährdung, d.h. nach Ausmaß des Überschreitens der zulässigen Fahrgeschwindigkeit. Es versteht sich ferner, daß hierzu ein Bremsregler eingesetzt werden kann, der sicherstellt, daß der gewünschte Bremswert bei Ansteuerung der Bremsvorrichtung erreicht bzw. gehalten wird.

Die Kippgefahr wird naturgemäß durch die aufgenommene Last und die Höhe der Last beim Gegengewichtsstapler beeinflußt. Daher ist in einer Ausgestaltung der Erfindung vorgesehen, die Höhe und die Größe der Last durch entsprechende Sensoren zu ermitteln und ein entsprechendes Signal auf die Steuervorrichtung zu geben, die dadurch den zulässigen Wert bzw. den jeweils gemessenen Geschwindigkeitswert modifiziert.

Die Erfindung wird nachfolgend anhand von Zeichnungen näher erläutert.
- Fig. 1: zeigt ein Blockschaltbild für eine Vorrichtung zur Durchführung des erfindungsgemäßen Verfahrens.
- Fig. 2: zeigt eine gegenüber Fig. 1 abgewandelte Einzelheit.
- Fig. 3a bis 3c: zeigen verschiedene Möglichkeiten zur Reduzierung der Antriebskraft eines Verbrennungsmotors für das erfindungsgemäße Verfahren.
- Fig. 4a und 4b: zeigen verschiedene weitere Möglichkeiten zur Reduzierung der Antriebskraft eines Verbrennungsmotors für das erfindungsgemäße Verfahren.
- Fig. 5: zeigt ein Diagramm für das Fahrverhalten eines Gegengewichtsstaplers.
- Fig. 6: zeigt ein Kurvendiagramm für die Abhängigkeit der Fahrgeschwindigkeit vom Lenkwinkel im Hinblick auf das Kippverhalten eines Gegengewichtsstaplers.

Fig. 1 zeigt einen Verbrennungsmotor 10, z.B. ein Diesel- oder Treibgasmotor, einen Drehmomentwandler 12, ein Lastschaltgetriebe 13 und eine Antriebsachse 14 mit einem Differential 16 als Antriebsstrang eines Gegengewichtsstaplers. Radbremsen 18, 20 gehören zu Vorderrädern 22, 24 des nicht weiter dargestellten Gegengewichtsstaplers. Von diesem ist ein hinteres lenkbares Rad 26 für die Lenkachse gezeigt. Im Zuge der Antriebsachse 14 ist eine Hydropumpe 28 angeordnet, die auf eine steuerbare hydraulische Drossel 30 arbeitet. Auf der Antriebsachse 14 sitzt außerdem eine weitere Bremse 32.

Ein Fahrpedal 34 wirkt auf eine Steuervorrichtung 36, welche den gesamten gezeigten Antrieb steuert. Bei 38 ist ein Aktuator für den Verbrennungsmotor 10 dargestellt, der z.B. über ein Gestänge oder ein Zugseil (Bowdenzug) die Stellgrößen des Verbrennungsmotors 10 einstellt oder über eine elektronische Steuerung. Der Aktuator 38 ist ebenfalls mit der Steuervorrichtung 36 verbunden. Ein Lenkwinkelsensor 40 mißt den Lenkwinkel des gelenkten Rades und gibt ein Signal auf die Steuervorrichtung wie auch ein Drehzahlsensor 42 am Ausgang des Verbrennungsmotors 10, ein Drehzahlsensor 44 an der Abtriebsachse des Getriebes 13 und Drehzahlsensoren 46, 48 an der Antriebsachse.

Der nicht gezeigte Gegengewichtsstapler hat naturgemäß ein in der Höhe verstellbares Lastaufnahmemittel, das bei 50 in Fig. 1 dargestellt ist. Ihm ist ein Lastsensor 52 zugeordnet. Zur Hubhöhenmessung ist ein weiterer Sensor 54 vorgesehen. Die Sensoren 52, 54 sind ebenfalls mit der zentralen Steuervorrichtung 36 verbunden.

In der zentralen Steuervorrichtung 36 ist eine Kennlinie abgelegt, die in Fig. 6 mit "Kennlinie mit dynamischen Reserven" angegeben ist. Sie befindet sich unterhalb der Kurve für die Kippgrenze bei stationärer Kurvenfahrt des Gegengewichtsstaplers. Die Kippgrenze ergibt sich aus den weiter oben angestellten Berechnungen und es versteht sich, daß zur Kippvermeidung der Fahrzustand so gewählt werden muß, daß die Kippgrenze nicht erreicht wird.

Mit Hilfe der einzelnen Sensoren ist es möglich, die Fahrgeschwindigkeit des Fahrzeugs zu jedem Zeitpunkt zu ermitteln. Es versteht sich, daß nicht alle Drehzahlsensoren 42, 44, 46 oder 48 erforderlich sind. Über die Antriebsachse 14 kann die Geschwindigkeit ermittelt werden, wenn der Radius der angetriebenen Räder 22, 24 bekannt ist. Den Rädern kann alternativ jeweils ein Drehzahlsensor 46, 48 zugeordnet sein. Hierfür ist erforderlich, die Geschwindigkeitswerte zu ermitteln, wenn die Fahrzeuggeschwindigkeit bei Kurvenfahrt bestimmt werden soll. Die Fahrgeschwindigkeit wird üblicherweise durch das Pedal 34 vorgegeben, und der Aktuator 38 stellt den Verbrennungsmotor 10 so ein, daß die Forderung des Sollwertgebers erfüllt wird. Tritt nun bei einem gemessenen Lenkwinkel über Lenkwinkelsensor 40 und einer gemessenen Fahrgeschwindigkeit ein kritischer Wert auf, d.h. ein Wert der oberhalb der "Kennlinie mit dynamischen Reserven" liegt, sind entsprechende Gegenmaßnahmen zu ergreifen. Eine besteht darin, daß die Steuervorrichtung 36 den Sollwert modifiziert und einen reduzierten Sollwert auf den Aktuator 38 gibt. Alternativ und zusätzlich wird das Lastschaltgetriebe 13 auf Neutralstellung geschaltet, ebenfalls über die Steuervorrichtung 36.

Als weitere Maßnahme wird ein Bremsvorgang eingeleitet. Eine Bremsmöglichkeit besteht darin, die Betriebsbremsen 18, 20 bzw. 32 entsprechend anzusteuern. Eine weitere Möglichkeit, zusätzlich oder alternativ, besteht darin, über die Steuervorrichtung 36 teilweise den Rückwärtsgang im Schaltgetriebe anzusteuern. Schließlich kann mit Hilfe der Hydraulikpumpe 28, die auf die hydraulische Drossel 30 wirkt, ein Gegenmoment an der Antriebsachse 14 erzeugt werden, wobei dieses Gegenmoment in der Höhe über die Steuervorrichtung 36 einstellbar ist.

Da der Fahrzustand stark von der Höhe einer aufgenommenen Last abhängt, werden die Signale der Sensoren 52, 54 in der Steuervorrichtung 36 bei der Ermittlung der zulässigen Drehzahl für den Verbrennungsmotor bzw. der Berechnung der zulässigen Geschwindigkeit entsprechend berücksichtigt.

In Fig. 2 ist eine alternative Lösung bezüglich der Ansteuerung der Steuervorrichtung 36 dargestellt. Ihre Verschaltung im Hinblick auf die Komponenten des Gegengewichtsstaplers nach Fig. 1 gleicht der nach Fig. 1. In Fig. 2 ist jedoch ein Querbeschleunigungsmesser 56 vorgesehen und in der Steuervorrichtung 36a sind lenkwinkelabhängige Maximalwerte für die Querbeschleunigung gespeichert, die während der Kurvenfahrt nicht überschritten werden sollen. Ist dies der Fall, werden die Maßnahmen einzeln oder kombiniert eingeleitet, wie sie in Verbindung mit Fig. 1 erläutert worden sind. Ist auch im Rahmen der Erfindung eine feste maximale Querbeschleunigung vorzugeben. Dadurch kann ein Lenkwinkelsensor entfallen.

In Fig. 3 sind die drei Möglichkeiten einer Modifizierung des Drehzahlsollwertes des Verbrennungsmotors 10 nebeneinander dargestellt. In Fig. 3a ist die gleiche Ansteuerung des Aktuators 38 gezeigt, wie in Fig. 1. In Fig. 3b ist ein separates Motorsteuergerät 60 vorgesehen, das auf den Aktuator 38 wirkt und auf den das Signal des Drehzahlsensors 42 gegeben wird. Die zentrale Steuervorrichtung 36b gibt nach Maßgabe der gemessenen Werte und der Kennlinie, wie dies in Verbindung mit Fig. 1 erläutert wurde, den modifizierten Sollwert für den Verbrennungsmotor 10 vor, und das Steuergerät 16 regelt die Drehzahl auf den gewünschten Wert herunter.

Bei der Ausführungsform nach Fig. 3c wirkt das Pedal 34 unmittelbar auf das Motorsteuergerät 60a, wobei in der Steuervorrichtung 36c wiederum der Sollwert für den Verbrennungsmotor 10 modifiziert auf das Steuergerät 60a gegeben wird, um den vom Pedal 34 vorgegebenen Wert zu ändern.

Gemäß Fign. 4a und 4b besteht eine mechanische Verbindung zwischen dem Gaspedal 34 und dem Stellglied am Verbrennungsmotor 10. In Fig. 4a ist eine Zugstangen- oder Zugseilverbindung 62 angedeutet, die durch Einwirkung über die Steuervorrichtung 36 bei 64 in ihrer Länge veränderbar ist. Soll der Sollwert, der durch das Pedal 34 vorgegeben wird, reduziert werden, geschieht dies durch eine Verlängerung der Triebverbindung, wodurch der Verbrennungsmotor 10 auf eine niedrige Drehzahl gestellt wird.

Bei der Ausführung nach Fig. 4b ist ein Verstellzylinder 66 mit einer Hydraulikleitung 68 verbunden, die die Hydropumpe 28 nach Fig. 1 mit der hydraulischen Drossel 30 verbindet. Die Drossel wird über die Steuervorrichtung 36d angesteuert. Dies geschieht bei einer erforderlichen Drehzahlverringerung zur Vermeidung des Kippens. Dadurch wird eine Federverbindung 70 zwischen einer mit dem Pedal 34 verbundenen Stange 72 und einer mit dem Stellglied des Verbrennungsmotors 10 verbundenen Stange 74 verändert. Die Veränderung ergibt sich nach Maßgabe des Druckes in der Leitung 68, der wiederum abhängig ist von der Einstellung der Drossel 30.

## Patentansprüche

1. Verfahren zur Kippvermeidung eines Gegengewichtsstaplers, der eine vordere Antriebsachse mit zwei angetriebenen Rädern und eine hintere Lenkachse mit mindestens einem gelenkten Rad aufweist, wobei der Antriebsstrang einen Verbrennungsmotor und einen Drehmomentwandler aufweist, wobei ferner bei Fahrt Fahrgeschwindigkeit und Lenkwinkel gemessen werden und in einer Steuervorrichtung jedem Lenkwinkel eine zulässige Fahrgeschwindigkeit zugeordnet wird und die Steuervorrichtung die Fahrgeschwindigkeit des Gegengewichtsstaplers reduziert, wenn die zulässige Fahrgeschwindigkeit überschritten wird, **gekennzeichnet durch** die weiteren Verfahrensschritte:
- in der Steuervorrichtung wird eine Kennlinie für eine Kippvermeidung als eine Funktion der Fahrgeschwindigkeit vom Lenkwinkel gespeichert, wobei die Kennlinie unterhalb der Kippgrenze liegt und dynamische Reserven beinhaltet,
- aus der zulässigen Fahrgeschwindigkeit wird die zulässige Drehzahl des Verbrennungsmotors bestimmt,
- überschreitet die Fahrgeschwindigkeit die zulässige Fahrgeschwindigkeit wird die Leistung des Verbrennungsmotors reduziert **durch**
- Bremsung des Verbrennungsmotors und/oder
- Begrenzung des Sollwerts für den Verbrennungsmotor und/oder
- **durch** Schaltung eines Lastschaltgetriebes in die Neutralstellung,
- und es wird zugleich eine Bremskraft erzeugt **durch**
- Ansteuerung einer Betriebsbremse und/oder
- Ansteuerung eines Gegenmomenterzeugers im Antriebsstrang und/oder
- Zuschalten des Rückwärtsgangs in einem Lastschaltgetriebe.

2. Verfahren zur Kippvermeidung eines Gegengewichtsstaplers, der eine vordere Antriebsachse und zwei angetriebene Räder und eine hintere Lenkachse mit mindestens einem gelenkten Rad aufweist, wobei der Antriebsstrang einen Verbrennungsmotor und einen Drehmomentwandler aufweist, mit den folgenden Verfahrensschritten:
- in einer Steuervorrichtung werden Maximalwerte für die lenkwinkelabhängige Querbeschleunigung des Fahrzeugs gespeichert,
- während der Fahrt wird die Querbeschleunigung gemessen,
- in der Steuervorrichtung wird die gemessene Querbeschleunigung mit dem Maximalwert verglichen,
- ist die gemessene Querbeschleunigung größer als der Maximalwert, wird die Leistung des Verbrennungsmotors reduziert durch
- Bremsung des Verbrennungsmotors und/oder
- Begrenzung des Sollwerts für den Verbrennungsmotor und/oder
- Schaltung eines Lastschaltgetriebes in die Neutralstellung,
- und es wird zugleich eine Bremskraft erzeugt durch
- Ansteuerung einer Betriebsbremse und/oder
- Ansteuerung eines Gegenmomenterzeugers im Antriebsstrang und/oder
- Zuschalten des Rückwärtsgangs in einem Lastschaltgetriebe.

3. Verfahren nach Anspruch 1 oder 2, **dadurch gekennzeichnet, dass** die Fahrgeschwindigkeit durch die Abtriebsdrehzahl und den Radius der Räder der Vorderachse bestimmt wird.

4. Verfahren nach Anspruch 1 oder 2, **dadurch gekennzeichnet, dass** die Motordrehzahl und die Belastung des Motors gemessen werden und über die Kennlinie des Drehmomentwandlers die Fahrgeschwindigkeit geschätzt wird.

5. Verfahren nach Anspruch 1 oder 2, **dadurch gekennzeichnet, dass** die Drehzahl beider Antriebsräder gemessen und aus dem Mittelwert und dem Radius der Antriebsräder die Fahrgeschwindigkeit bestimmt wird.

6. Verfahren nach Anspruch 1 oder 2, **dadurch gekennzeichnet, dass** die Querbeschleunigung und der Lenkwinkel gemessen werden und daraus die Fahrgeschwindigkeit bestimmt wird.

7. Verfahren nach einem der Ansprüche 1 bis 6, **dadurch gekennzeichnet, dass** die Hubhöhe eines Lastaufnahmemittels des Gegengewichtsstaplers und/oder das Gewicht einer Last auf dem Lastaufnahmemittel gemessen wird und die gemessene Fahrgeschwindigkeit oder Querbeschleunigung nach Maßgabe der Werte für die Hubhöhe und/oder die Last modifiziert wird.

8. Verfahren nach einem der Ansprüche 1 bis 7, **dadurch gekennzeichnet, dass** eine Sollbremskraft abhängig ist von der Abweichung einer gemessenen Fahrgeschwindigkeit von der zulässigen Fahrgeschwindigkeit.

9. Verfahren nach einem der Ansprüche 1 bis 8, **dadurch gekennzeichnet, dass** die aufgebrachte Bremskraft geregelt wird, wobei die Bremskraft bei Rückwärtsfahrt kleiner ist als bei Vorwärtsfahrt.

10. Vorrichtung zur Kippvermeidung eines Gegengewichtsstaplers, der eine vordere Antriebsachse und zwei angetriebene Räder und eine hintere Lenkachse mit mindestens einem gelenkten Rad aufweist, wobei der Antriebsstrang einen Verbrennungsmotor und einen Drehmomentwandler aufweist, mit den folgenden Merkmalen:
- eine Steuervorrichtung (36, 36a, 36b, 36c, 36d), in der eine Kennlinie für eine Kippvermeidung gespeichert ist als Funktion der Fahrgeschwindigkeit vom Lenkwinkel, wobei die Kennlinie unterhalb der Kippgrenze liegt und dynamische Reserven beinhaltet
- eine Vorrichtung zur Bestimmung der Fahrgeschwindigkeit
- eine Vorrichtung zur Bestimmung des Lenkwinkels
- eine Vorrichtung zur Bestimmung der zulässigen Fahrgeschwindigkeit bzw. der Drehzahl des Verbrennungsmotors
- eine Vergleichsvorrichtung, die die bestimmte Fahrgeschwindigkeit bzw. die Drehzahl mit der jeweils zulässigen Fahrgeschwindigkeit bzw. der zulässigen Drehzahl vergleicht
- ein von der Steuervorrichtung steuerbarer Sollwertgeber für den Verbrennungsmotor
- ein von der Steuervorrichtung gesteuerter Aktuator zur Einstellung der Drehzahl des Verbrennungsmotors und
- eine von der Steuervorrichtung gesteuerte Bremsvorrichtung für den Antriebsstrang.

11. Vorrichtung nach Anspruch 10, **dadurch gekennzeichnet, dass** dem Verbrennungsmotor (10) ein Drehzahlsensor (42) zugeordnet ist.

12. Vorrichtung nach Anspruch 10 oder 11, **dadurch gekennzeichnet, dass** dem Drehmomentwandler (12) ein Lastschaltgetriebe (13) nachgeordnet ist, das von der Steuervorrichtung (36) schaltbar ist.

13. Vorrichtung nach Anspruch 12, **dadurch gekennzeichnet, dass** dem Abtrieb des Lastschaltgetriebes (13) ein Drehzahlsensor (44) zugeordnet ist.

14. Vorrichtung nach einem der Ansprüche 10 bis 13, **dadurch gekennzeichnet, dass** im Antriebsstrang an- oder abtriebsseitig des Drehmomentwandlers eine Hydropumpe (28) angeordnet ist, die auf eine steuerbare Drossel (30) wirkt und die steuerbare Drossel (30) von der Steuervorrichtung (36) gesteuert ist.

15. Vorrichtung nach einem der Ansprüche 10 bis 14, **dadurch gekennzeichnet, dass** dem gelenkten Rad (26) ein Lenkwinkelsensor (40) zugeordnet ist.

16. Vorrichtung nach einem der Ansprüche 10 bis 15, **dadurch gekennzeichnet, dass** ein Lastaufnahmemittel (50) des Staplers ein Hubhöhensensor (54) und/oder ein Lastsensor (52) zugeordnet ist, der mit der Steuervorrichtung (36) verbunden ist.

17. Vorrichtung nach einem der Ansprüche 10 bis 16, **dadurch gekennzeichnet, dass** der Sollwertgeber ein Bedienelement (34) aufweist, das über ein steuerbares Gebergetriebe auf ein Stellglied des Verbrennungsmotors (10) wirkt und das steuerbare Gebergetriebe mit der Steuervorrichtung (36d) verbunden ist.

18. Vorrichtung nach Anspruch 17, **dadurch gekennzeichnet, dass** das Gebergetriebe eine in der Länge veränderliche Zugstange oder eine in der Länge veränderliches Zugseil (62) aufweist.

19. Vorrichtung nach einem der Ansprüche 14 bis 18, **dadurch gekennzeichnet, dass** das Gebergetriebe vom Druck der Hydropumpe (28) gesteuert ist.

20. Vorrichtung nach einem der Ansprüche 10 bis 16, **dadurch gekennzeichnet, dass** ein Bedienelement (34) für den Sollwertgeber vorgesehen ist und ein elektronischer Sollwertgeber (38) vorgesehen ist, der mit der Steuervorrichtung (36, 36b, 36c) verbunden ist.

## Claims

1. Method for preventing a counterweight forklift tipping over, the counterweight forklift comprising a front drive axle with two driven wheels and a rear steering axle with at least one steered wheel, wherein the drive train comprises a combustion engine and a torque converter, wherein further, when the vehicle is travelling, travel speed and steering angle are measured and, in a control device, an admissible travel speed is assigned to each steering angle, and the control device reduces the travel speed of the counterweight forklift if the admissible travel speed is exceeded, **characterised by** means of the additional method steps:
- in the control device a characteristic for preventing tipping over is saved as a function of the travel speed of the steering angle, the characteristic lying below the tipping over limit and containing dynamic reserves,
- the admissible rotation speed of the combustion engine is determined from the admissible travel speed,
- if the travel speed exceeds the admissible travel speed, the power of the combustion engine is reduced by
- applying a brake to the combustion engine and/or
- limiting the set value for the combustion engine and/or
- by switching a power-shift gearbox into the neutral position,
- and at the same time a braking force is generated by
- activating an operating brake and/or
- activating a counter-torque generator in the drive train
and/or
- engaging the reverse gear in a power-shift gearbox.

2. Method for preventing a counterweight forklift tipping over, the counterweight forklift comprising a front drive axle and two driven wheels and a rear steering axle with at least one steered wheel, the drive train comprising a combustion engine and a torque converter, with the following method steps:
- steering angle-dependent maximum values for the lateral acceleration of the vehicle are saved in a control device,
- the lateral acceleration is measured while the vehicle is travelling,
- in the control device, the measured lateral acceleration is compared to the maximum value,
- if the measured lateral acceleration exceeds the maximum value, the power of the combustion engine is reduced, by
- applying a brake to the combustion engine and/or
- limiting the set value for the combustion engine and/or
- switching a power-shift gearbox into the neutral position,
and at the same time a braking force is generated, by
- activating a service brake and/or
- activating a counter-torque generator in the drive train
and/or
- engaging the reverse gear in a power-shift gearbox.

3. Method according to claim 1 or 2, **characterised in that** the travel speed is determined by the output speed and the radius of the wheels of the front axle.

4. Method according to claim 1 or 2, **characterised in that** the engine speed and the load on the engine are measured and the travel speed is estimated via the characteristic of the torque converter.

5. Method according to claim 1 or 2, **characterised in that** the speed of both drive wheels is measured and the travel speed is determined from the mean value and the radius of the driven wheels.

6. Method according to claim 1 or 2, **characterised in that** the lateral acceleration and the steering angle are measured and the travel speed is determined therefrom.

7. Method according to one of claims 1 to 6, **characterised in that** the lifting height of a load-bearing means of the counterweight forklift and/or the weight of a load on the load-bearing means are/is measured and the measured travel speed or lateral acceleration is modified in accordance with the values for the lifting height and/or load.

8. Method according to one of claims 1 to 7, **characterised in that** a set braking force is dependent on the deviation of a measured travel speed from the admissible travel speed.

9. Method according to one of claims 1 to 8, **characterised in that** the applied braking force is regulated, wherein the braking force when the vehicle is moving backwards is lower than the braking force when the vehicle is moving forwards.

10. Device for preventing a counterweight forklift tipping over comprising a front drive axle and two driven wheels and a rear steering axle with at least one steered wheel, , wherein the drive train comprises a combustion engine and a torque converter, with the following characteristics:
- a control device (36, 36a, 36b, 36c, 36d), in which a characteristic for preventing tipping over is saved as a function of the travel speed of the steering angle, the characteristic lying below the tipping over limit and containing dynamic reserves,
- a device for determining the travel speed
- a device for determining the steering angle
- a device for determining the admissible travel speed and/or the engine speed of the combustion engine
- a comparing device which compares the determined travel speed and/or the speed with the respective admissible travel speed and/or the admissible speed
- a set value transmitter, controllable by the control device, for the combustion engine
- an actuator, controlled by the control device, for setting the engine speed of the combustion engine and
- a braking device, controlled by the control device, for the drive train.

11. Device according to claim 10, **characterised in that** a rotation speed sensor (42) is assigned to the combustion engine (10).

12. Device according to claim 10 or 11, **characterised in that** a power-shift gearbox (13), switchable by the control device (36), is subordinate to the torque converter (12).

13. Device according to claim 12, **characterised in that** a rotation speed sensor (44) is assigned to the output of the power-shift gearbox (13).

14. Device according to one of claims 10 to 13, **characterised in that**, in the drive train, on the drive side or the output side of the torque converter, a hydraulic pump (28) is arranged, which acts on a controllable throttle (30), and the controllable throttle (30) is controlled by the control device (36).

15. Device according to one of claims 10 to 14, **characterised in that** a steering angle sensor (40) is assigned to the steered wheel (26).

16. Device according to one of claims 10 to 15, **characterised in that** a lifting height sensor (54) and/or a load sensor (52), which is connected to the control device (36), is assigned to a load bearing means (50) of the forklift.

17. Device according to one of claims 10 to 16, **characterised in that** the set value transmitter comprises an operating element (34) that acts on an actuator of the combustion engine (10) via a controllable transmitter gearbox and the controllable transmitter gearbox is connected to the control device (36d).

18. Device according to claim 17, **characterised in that** the transmitter gearbox comprises a lengthways extendable pulling rod or a lengthways extendable pulling cable (62).

19. Device according to one of claims 14 to 18, **characterised in that** the transmitter gearbox is controlled by the pressure of the hydraulic pump (28).

20. Device according to any of claims 10 to 16, **characterised in that**, an operating element (34) is provided for the set value transmitter and an electronic set value transmitter (38) is provided, which is connected to the control device (36, 36b,36c).

## Revendications

1. Procédé destiné à empêcher le basculement d'un dispositif d'empilage à contrepoids qui présente un essieu moteur avant avec deux roues entraînées et un essieu directeur arrière avec au moins une roue directrice, la chaîne cinématique présentant un moteur à combustion interne et un convertisseur de couple, la vitesse de déplacement et l'angle de braquage étant en outre mesurés pendant le déplacement, et une vitesse de déplacement admissible étant affectée dans un dispositif de commande à chaque angle de braquage, et le dispositif de commande réduisant la vitesse de déplacement du dispositif d'empilage à contrepoids quand la vitesse de déplacement admissible est dépassée, **caractérisé par** les étapes de procédé suivantes :
- une courbe caractéristique destinée à éviter un basculement est enregistrée dans le dispositif de commande en tant que fonction de la vitesse de déplacement de l'angle de braquage, la courbe caractéristique étant située au-dessous de la limite de basculement et contenant des réserves dynamiques,
- la vitesse de rotation admissible du moteur à combustion interne est définie à partir de la vitesse de déplacement admissible,
- si la vitesse de déplacement dépasse la vitesse de déplacement admissible, la puissance du moteur à combustion interne est réduite par
- le freinage du moteur à combustion interne et/ou
- la limitation de la valeur de consigne pour le moteur à combustion interne et/ou
- par la commutation vers le point mort d'une boîte de vitesses commandée en charge,
- et une force de freinage est produite dans le même temps par
- la commande d'un frein de service et/ou
- la commande d'un générateur de moment antagoniste dans la chaîne cinématique et/ou
- l'engagement de la marche arrière dans une boîte de vitesses commandée en charge.

2. Procédé destiné à empêcher le basculement d'un dispositif d'empilage à contrepoids qui présente un essieu moteur avant et deux roues entraînées et un essieu directeur arrière avec au moins une roue directrice, la chaîne cinématique présentant un moteur à combustion interne et un convertisseur de couple, avec les étapes de procédé suivantes :
- des valeurs maximales pour l'accélération transversale du véhicule, dépendant de l'angle de braquage, sont enregistrées dans un dispositif de commande,
- l'accélération transversale est mesurée pendant le déplacement,
- l'accélération transversale mesurée est comparée à la valeur maximale dans le dispositif de commande,
- si l'accélération transversale mesurée est supérieure à la valeur maximale, la puissance du moteur à combustion interne est réduite par
- le freinage du moteur à combustion interne et/ou
- la limitation de la valeur de consigne pour le moteur à combustion interne et/ou
- la commutation vers le point mort d'une boîte de vitesses commandée en charge,
- et une force de freinage est produite dans le même temps par
- la commande d'un frein de service et/ou
- la commande d'un générateur de moment antagoniste dans la chaîne cinématique et/ou
- l'engagement de la marche arrière dans une boîte de vitesses commandée en charge.

3. Procédé selon la revendication 1 ou 2, **caractérisé en ce que** la vitesse de déplacement est définie par la vitesse de rotation de sortie et le rayon des roues de l'essieu avant.

4. Procédé selon la revendication 1 ou 2, **caractérisé en ce que** la vitesse de rotation du moteur et la charge du moteur sont mesurées, et la vitesse de déplacement est estimée par le biais de la courbe caractéristique du convertisseur de couple.

5. Procédé selon la revendication 1 ou 2, **caractérisé en ce que** la vitesse de rotation des deux roues motrices est mesurée, et la vitesse de déplacement est définie à partir de la valeur moyenne et du rayon des roues motrices.

6. Procédé selon la revendication 1 ou 2, **caractérisé en ce que** l'accélération transversale et l'angle de braquage sont mesurés, et la vitesse de déplacement est définie à partir de cela.

7. Procédé selon l'une des revendications 1 à 6, **caractérisé en ce que** la hauteur de levage d'un moyen de réception de charge du dispositif d'empilage à contrepoids et/ou le poids d'une charge sur le moyen de réception de charge sont mesurés et la vitesse de déplacement ou l'accélération transversale mesurée est modifiée selon les valeurs de la hauteur de levage et/ou de la charge.

8. Procédé selon l'une des revendications 1 à 7, **caractérisé en ce qu'**une force de freinage de consigne est fonction de l'écart entre une vitesse de déplacement mesurée et la vitesse de déplacement admissible.

9. Procédé selon l'une des revendications 1 à 8, **caractérisé en ce que** la force de freinage appliquée est régulée, la force de freinage étant plus faible en marche arrière qu'en marche avant.

10. Dispositif destiné à empêcher le basculement d'un dispositif d'empilage à contrepoids, qui présente un essieu moteur avant et deux roues entraînées et un essieu directeur arrière avec au moins une roue directrice, la chaîne cinématique présentant un moteur à combustion interne et un convertisseur de couple, avec les caractéristiques suivantes :
- un dispositif de commande (36, 36a, 36b, 36c, 36d) dans lequel est enregistrée une courbe caractéristique destinée à empêcher le basculement en fonction de la vitesse de déplacement de l'angle de braquage, la courbe caractéristique étant située au-dessous de la limite de basculement et contenant des réserves dynamiques
- un dispositif de définition de la vitesse de déplacement
- un dispositif de définition de l'angle de braquage
- un dispositif de définition de la vitesse de déplacement admissible ou respectivement de la vitesse de rotation du moteur à combustion interne
- un dispositif comparateur qui compare la vitesse de déplacement définie ou respectivement la vitesse de rotation avec la vitesse de déplacement respectivement admissible ou respectivement avec la vitesse de rotation admissible
- un générateur de valeur de consigne, pouvant être commandé par le dispositif de commande, pour le moteur à combustion interne
- un dispositif d'actionnement commandé par le dispositif de commande pour le réglage de la vitesse de rotation du moteur à combustion interne et
- un dispositif de freinage commandé par le dispositif de commande pour la chaîne cinématique.

11. Dispositif selon la revendication 10, **caractérisé en ce qu'**un capteur de vitesse de rotation (42) est affecté au moteur à combustion interne (10).

12. Dispositif selon la revendication 10 ou 11, **caractérisé en ce qu'**une boîte de vitesses commandée en charge (13) est disposée en aval du convertisseur de couple (12) et peut être commutée par le dispositif de commande (36).

13. Dispositif selon la revendication 12, **caractérisé en ce qu'**un capteur de vitesse de rotation (44) est affecté à la sortie de la boîte de vitesses commandée en charge (13).

14. Dispositif selon l'une des revendications 10 à 13, **caractérisé en ce que**, dans la chaîne cinématique, côté entrée ou sortie du convertisseur de couple, il est disposé une pompe hydraulique (28) qui agit sur un organe d'étranglement 30 pouvant être commandé, et l'organe d'étranglement 30 pouvant être commandé est commandé par le dispositif de commande (36).

15. Dispositif selon l'une des revendications 10 à 14, **caractérisé en ce qu'**un capteur d'angle de braquage (40) est affecté à la roue directrice (26).

16. Dispositif selon l'une des revendications 10 à 15, **caractérisé en ce qu'**au moyen de réception de charge (50) du dispositif d'empilage, il est affecté un capteur de hauteur de levage (54) et/ou un capteur de charge (52) qui est raccordé au dispositif de commande (36).

17. Dispositif selon l'une des revendications 10 à 16, **caractérisé en ce que** le générateur de valeur de consigne présente un élément de manoeuvre (34) qui agit sur un actionneur du moteur à combustion interne (10) par le biais d'un engrenage du générateur pouvant être commandé, et **en ce que** l'engrenage du générateur pouvant être commandé est raccordé au dispositif de commande (36d).

18. Dispositif selon la revendication 17, **caractérisé en ce que** l'engrenage du générateur présente une barre de traction de longueur valable ou un câble de traction (62) de longueur valable.

19. Dispositif selon l'une des revendications 14 à 18, **caractérisé en ce que** l'engrenage du générateur est commandé par la pression de la pompe hydraulique (28).

20. Dispositif selon l'une des revendications 10 à 16, **caractérisé en ce qu'**un élément de manoeuvre (34) est prévu pour le générateur de valeur de consigne et **en ce qu'**il est prévu un générateur de valeur de consigne 38 électronique qui est raccordé au dispositif de commande (36, 36b, 36c).
